# DEMANDE DE BREVET EUROPEEN

(11) **EP 4 667 648 A1**
(43) Date de publication de la demande: **24.12.2025**
(21) Numéro de dépôt: 25180111.4
(22) Date de dépôt: 02.06.2025
(51) Int. Cl.: D06F 75/36, D06F 79/02

(54) **FER A REPASSER SANS FIL AVEC MOYENS DE GUIDAGE ET DE VERROUILLAGE**

(30) Priorité: 20.06.2024 FR 2406650
(71) Demandeur: SEB S.A., 69130 Ecully (FR)
(72) Inventeur: DJERORO, Amar, 69134 ECULLY CEDEX (FR)
(74) Mandataire: SEB Développement

(57) **Abrégé**

Le présent exposé concerne un appareil électroménager de soin du linge, comprenant :
- un fer à repasser (10) sans fil comprenant un corps (12), une semelle (13) rapportée et fixée sur le corps (12), et une poignée de préhension (11) s'étendant depuis le corps (12),
- une base de recharge (20) présentant un socle (21) prévu pour recevoir la semelle (13) du fer à repasser (10), et
- des moyens de guidage et de verrouillage (30, 40) prévus pour guider une mise en place du fer à repasser (10) sur la base de recharge (20) vers une position de recharge et pour verrouiller une tête et un talon du fer à repasser (10) dans la position de recharge, de sorte à permettre un transport de l'appareil électroménager par la poignée de préhension (11).

## Description

### DOMAINE TECHNIQUE

Le présent exposé concerne le domaine technique général des appareils de soin du linge, et plus précisément des fers à repasser sans fil.

### ETAT DE LA TECHNIQUE

Parmi les appareils de soin du linge, les fers à repasser permettent d'éliminer les plis des vêtements et des tissus grâce à une combinaison de chaleur et de pression.

Des fers à repasser peuvent être dotés d'une base séparée sur laquelle repose la semelle chauffante du fer à repasser lorsque l'appareil n'est pas utilisé. Ces appareils peuvent présenter une fonction de génération de vapeur afin de faciliter le repassage. L'appareil comprend alors un réservoir destiné à alimenter en eau le générateur de vapeur. Ainsi que décrit dans les documents EP 2 933 372 et EP 4 242 370, des fers à repasser vapeur comprennent des moyens d'immobilisation de la partie avant du fer sur la base, offrant ainsi une solution pour le transport, le stockage et la sécurisation du fer à repasser. Néanmoins, ces appareils présentent une liberté de mouvement limitée du fait de la présence du cordon permettant le passage de vapeur entre la base et le fer à repasser.

Par ailleurs, il existe des fers à repasser sans fil qui permettent de repasser sans être gêné par un cordon, offrant ainsi une plus grande liberté de mouvement et une maniabilité accrue. Le fer à repasser sans fil est posé sur une base de recharge raccordée au réseau électrique. Le fer à repasser comprend un réservoir d'eau, une chambre de vaporisation, une semelle et un élément chauffant disposé au contact de la semelle. Ainsi, la semelle du fer à repasser est chauffée par alimentation en énergie de l'élément chauffant, via la base de recharge. Le document US 3 745 676 décrit un tel fer à repasser sans fil. Le document FR 2 967 172 décrit également un fer à repasser sans fil, dont la base de recharge comprend un bossage en forme de dôme sur lequel la semelle du fer à repasser vient reposer lorsque le fer à repasser est amené sur le socle pour son rechargement.

Néanmoins, le maintien des fers à repasser sans fil sur leur base est imparfait, notamment lors du transport et du stockage de l'appareil électroménager.

### EXPOSE GENERAL

Un but de la présente demande est de remédier aux inconvénients précités, en proposant un appareil électroménager de soin du linge présentant une sécurité améliorée.

Un autre but de la présente demande est de proposer un appareil électroménager de soin du linge présentant un transport et un stockage facilités.

La présente demande concerne un appareil électroménager de soin du linge, comprenant :
- un fer à repasser sans fil comprenant un corps, une semelle rapportée et fixée sur le corps, et une poignée de préhension s'étendant depuis le corps,
- une base de recharge présentant un socle prévu pour recevoir la semelle du fer à repasser, et
- des moyens de guidage et de verrouillage prévus pour guider une mise en place du fer à repasser sur la base de recharge vers une position de recharge et pour verrouiller une tête et un talon du fer à repasser dans la position de recharge, de sorte à permettre un transport de l'appareil électroménager par la poignée de préhension. Ainsi, la mise en place du fer est facilitée pour l'utilisateur et le fer est positionné plus précisément sur la base de recharge. Le chargement du fer sur la base de recharge en est amélioré. Le fer à repasser sans fil permet une grande liberté de repassage et une manœuvrabilité améliorée du fer à repasser par rapport à une centrale vapeur comprenant un cordon reliant la base au fer. En outre, la sécurité d'utilisation de l'appareil électroménager est améliorée, car le fer ne peut pas se détacher de la base de recharge lors de son transport ou de son stockage, l'appareil électroménager entier pouvant être transporté d'un bloc par la poignée de préhension.

Les moyens de guidage et de verrouillage peuvent comprendre une ailette s'étendant vers l'arrière à partir du corps du fer à repasser et une cavité formée dans la base de recharge, la cavité présentant une forme complémentaire de l'ailette et étant prévue pour recevoir l'ailette de sorte à guider la mise en place du fer à repasser sur la base de recharge vers la position de recharge. L'ailette contribue au maintien en position du fer à repasser sur la base de recharge lorsque le fer est dans la position de recharge.

Une échancrure peut être formée dans l'ailette et la base de recharge peut comprendre un pion de verrouillage s'étendant en saillie depuis la base de recharge de sorte à être reçu dans l'échancrure lors de la mise en place du fer à repasser sur la base de recharge, ledit pion de verrouillage coopérant avec l'échancrure lorsque le fer à repasser est dans la position de recharge pour empêcher un soulèvement du talon du fer à repasser par rapport à la base de recharge lorsqu'une traction vers le haut est exercée sur la poignée de préhension. Ainsi, le talon du fer à repasser est verrouillé sur la base de recharge, au contact de la base de recharge, lorsque le fer à repasser est dans la position de recharge.

Le socle peut s'étendre sensiblement dans un plan de socle, le plan de socle étant par exemple incliné en direction de la cavité, l'échancrure étant prévue pour permettre un engagement du pion de verrouillage dans l'échancrure par un mouvement de recul du fer à repasser dans un plan parallèle au plan de socle, une forme de l'échancrure empêchant le soulèvement du talon du fer à repasser par rapport au socle lorsque le fer à repasser est dans la position de recharge. Ainsi, le socle forme une rampe de mise en place du fer qui participe à un meilleur guidage et maintien en place du fer à repasser sur la base, et le talon du fer à repasser est verrouillé sur la base de recharge, au contact de la base de recharge, lorsque le fer à repasser est dans la position de recharge.

Les moyens de mise en place et de verrouillage peuvent comprendre un élément de blocage rapporté et fixé de manière pivotante sur la base de recharge entre une position repliée dans laquelle l'élément de blocage libère le corps du fer à repasser, et une position de verrouillage dans laquelle l'élément de blocage engage le corps du fer à repasser, par exemple dans laquelle l'élément de blocage engage la tête du fer à repasser, de sorte à retenir le corps entre l'élément de blocage et la base de recharge. Ainsi, la partie avant du fer à repasser est verrouillée au contact de la base de recharge lorsque le fer à repasser est dans la position de recharge. Un appareil électroménager comprenant à la fois une ailette avec échancrure et un élément de blocage est donc verrouillé au contact de la base de recharge au niveau de sa tête et de son talon, ce qui permet un soulèvement de l'appareil électroménager entier par la poignée de préhension.

L'élément de blocage peut présenter la forme d'un arceau monté pivotant sur la base de recharge.

Le socle peut s'étendre sensiblement dans un plan de socle. Le socle peut comporter au moins un rouleau sur lequel la semelle du fer à repasser peut rouler lors d'un mouvement de recul du fer à repasser dans un plan parallèle au plan de socle. Le ou les rouleaux facilitent la mise en place du fer à repasser vers la position de recharge.

Un connecteur électrique peut être prévu pour assurer une alimentation électrique du fer à repasser dans la position de recharge, le connecteur électrique comprenant une première partie disposée sur la base de recharge et une deuxième partie disposée au niveau du talon du fer à repasser. La première partie du connecteur électrique peut être disposée de sorte à être raccordée à la première partie du connecteur électrique lorsque le fer est dans la position de recharge, l'ailette étant insérée dans la cavité. Ainsi, la recharge du fer intervient dès lors que le fer est dans la position de recharge, sans nécessiter d'action de la part de l'utilisateur.

La base de recharge peut comprendre en outre un volet pivotant prévu pour être déplacé par l'ailette depuis une position fermée jusqu'à une position ouverte lors de la mise en place du fer à repasser sur la base de recharge. L'ouverture du volet pivotant permet de recharger le fer à repasser lorsque le fer est dans la position de recharge, et de sécuriser l'appareil, le volet pivotant étant fermé de sorte à interdire l'accès à la première partie du connecteur électrique, lorsque l'ailette n'est pas insérée dans la cavité.

La base de recharge peut comprendre un cordon d'alimentation électrique et le fer à repasser peut comprendre un élément chauffant prévu pour chauffer la semelle lorsque le cordon d'alimentation électrique est relié à une prise électrique et que l'appareil électroménager est dans la position de recharge. Ainsi, la semelle du fer à repasser est chauffée efficacement par alimentation en énergie électrique via une prise électrique.

### DESCRIPTION DES FIGURES

La figure 1 représente une vue schématique en perspective d'un appareil électroménager selon un mode de réalisation, le fer à repasser étant représenté retiré de la base de recharge.
La figure 2 représente une vue schématique en perspective de l'appareil électroménager de la figure 1 , le fer à repasser étant représenté dans la position de recharge.
La figure 3 représente une vue de détails, en coupe, de l'interface de connexion entre le fer à repasser et la base de l'appareil électroménager de la figure 2.
La figure 4 représente une vue de dessus schématique de la base de l'appareil électroménager de la figure 1.

Sur l'ensemble des figures, les éléments similaires portent des références identiques.

### DESCRIPTION DETAILLEE

### Appareil électroménager

Un appareil électroménager de soin du linge est illustré à titre d'exemple non limitatif en figure 1. L'appareil électroménager comprend un fer à repasser 10 sans fil comprenant un corps 12, une semelle 13 rapportée et fixée sur le corps 12, et une poignée de préhension 11 s'étendant depuis le corps 12. L'appareil électroménager comprend en outre une base de recharge 20 présentant un socle 21 prévu pour recevoir la semelle 13 du fer à repasser 10.

L'appareil électroménager comprend en outre des moyens de guidage et de verrouillage 30, 40 prévus pour guider une mise en place du fer à repasser 10 sur la base de recharge 20 vers une position de recharge et pour verrouiller une tête et un talon du fer à repasser 10 dans la position de recharge, de sorte à permettre un transport de l'appareil électroménager par la poignée de préhension 11.

Les moyens de guidage et de verrouillage 30, 40 guident la mise en place du fer à repasser 10 sur la base de recharge 20. Ainsi, la mise en place du fer à repasser 10 est facilitée pour l'utilisateur et le fer à repasser 10 est positionné plus précisément sur la base de recharge 20. Le chargement du fer à repasser 10 sur la base de recharge 20 en est amélioré.

Le fer à repasser 10 sans fil permet une grande liberté de repassage et une manœuvrabilité améliorée du fer à repasser 10 par rapport à une centrale vapeur comprenant un cordon reliant la base de recharge 20 au fer à repasser 10.

Les moyens de guidage et de verrouillage 30, 40 verrouillent la tête et le talon du fer à repasser 10 dans la position de recharge. Ainsi, la sécurité d'utilisation de l'appareil électroménager est améliorée, car le fer à repasser 10 ne peut pas se détacher de la base de recharge 20 lors de son transport ou de son stockage. Ainsi, l'appareil électroménager entier peut être transporté d'un bloc, de manière facilitée, fiable et sécurisée, par la poignée de préhension 11.

Dans la suite de la demande, une direction de repassage coïncide avec un axe de plus grande dimension de la semelle 13. Les termes avant et arrière sont définis en relation avec la direction de repassage, de sorte que lorsque la semelle 13 du fer à repasser 10 est classiquement manœuvrée dans la direction de repassage pour éliminer les plis d'un linge, l'extrémité avant de la semelle 13, au niveau de la tête du fer à repasser 10, est la première partie de la semelle 13 à entrer en contact avec la portion de linge à repasser, et l'extrémité arrière de la semelle 13, au niveau du talon du fer à repasser 10, est la dernière partie de la semelle 13 à entrer en contact avec la portion de linge à repasser.

La tête du fer à repasser 10 désigne une partie avant du corps 12 du fer à repasser 10, en particulier une partie pointue conçue pour permettre à l'utilisateur de manœuvrer le fer à repasser 10 dans des zones étroites et d'atteindre facilement les coins ou les plis des vêtements pendant le repassage. Le talon du fer à repasser 10 désigne une partie arrière du corps 12 du fer à repasser 10, en particulier la partie opposée à la tête, où le corps 12 du fer à repasser 10 est le plus large.

La base de recharge 20 comprend une surface inférieure sensiblement plane destinée à reposer sur une surface support de type plan horizontal, telle qu'une planche à repasser ou un sol. Une direction de hauteur correspond à une direction sensiblement perpendiculaire à la surface inférieure de la base de recharge 20. Un élément de l'appareil électroménager qui est positionné plus proche de la surface inférieure de la base de recharge 20 dans la direction de hauteur qu'un autre élément est considéré comme étant positionné en-dessous, ou plus bas que, l'autre élément. Une direction de longueur correspond à une projection de la direction de repassage sur le plan de la surface inférieure de la base de recharge 20 lorsque le fer à repasser 10 est mis en place sur la base de recharge 20, la direction de longueur étant perpendiculaire à la direction de hauteur. Une direction de largeur correspond à une direction perpendiculaire à la direction de hauteur et à la direction de longueur.

Le socle 21 correspond à une surface supérieure de la base de recharge 20. Le socle 21 peut former une face sensiblement plane s'étendant sensiblement dans un plan de socle P. Le socle 21 peut présenter des dimensions sensiblement similaires ou supérieures à des dimensions de la semelle 13 du fer à repasser 10. Ainsi, dans la position de recharge, la semelle 13 est positionnée entièrement sur le socle 21 de la base de recharge 20, au contact du socle 21, le socle 21 formant une zone d'appui pour la semelle 13. Ainsi, le fer à repasser 10 est positionné de manière stable sur la base de recharge 20 dans la position de recharge.

Le plan de socle P peut être incliné, en particulier incliné en direction de la surface inférieure de la base de recharge 20, c'est-à-dire incliné vers le bas par rapport à un support horizontal sur lequel serait posée la base de recharge 20. Ainsi, le socle 21 forme une rampe de mise en place du fer à repasser 10 qui participe à un meilleur guidage et maintien en place du fer à repasser 10 sur la base de recharge 20.

La base de recharge 20 comprend en outre un butoir 22, formant une extrémité longitudinale arrière de la base de recharge 20. Le talon du fer à repasser 10 vient reposer contre le butoir 22 lorsque le fer à repasser 10 est posé sur le socle 21 de la base de recharge 20. Le butoir 22 peut présenter des formes sensiblement complémentaires de formes du talon du fer à repasser 10, afin de maintenir en place de manière stable le talon lorsque le fer à repasser 10 est dans la position de recharge.

La base de recharge 20 peut comprendre en outre un cordon d'alimentation électrique, non visible sur les figures, permettant le raccordement de la base de recharge 20 au réseau électrique domestique.

Le fer à repasser 10 peut comprendre un élément chauffant prévu pour chauffer la semelle 13 lorsque le cordon d'alimentation électrique est relié à une prise électrique et que l'appareil électroménager est en fonctionnement dans la position de recharge. Ainsi, la semelle 13 du fer à repasser 10 est chauffée efficacement par alimentation en énergie électrique via une prise électrique. L'élément chauffant peut comprendre une résistance, en particulier une résistance chauffante régulée au moyen d'un thermostat, une bobine pour un chauffage par induction, ou tout autre élément permettant un chauffage. L'élément chauffant peut être accolé à la semelle 13, au contact de la semelle 13. L'élément chauffant peut comprendre une chambre de vaporisation disposée de sorte à être chauffée par la résistance. En particulier, l'élément chauffant peut être une fonderie, par exemple en aluminium, comprenant la résistance et la chambre de vaporisation.

Le fer à repasser 10 comprend un réservoir d'eau et un boisseau goutte à goutte pour amener de l'eau du réservoir d'eau vers la chambre de vaporisation. L'ouverture du boisseau goutte à goutte, et donc la quantité d'eau envoyée par gravité dans la chambre de vaporisation, est commandée par une gâchette 15 disposée sous la poignée de préhension 11. Le réservoir d'eau peut être intégré au fer à repasser 10, ou être amovible afin de faciliter le remplissage du fer à repasser 10.

Le fer à repasser à repasser 10 est utilisé par exemple pour du repassage horizontal et/ou vertical.

La poignée de préhension 11 peut s'étendre sensiblement au-dessus du corps 12 du fer à repasser 10, à l'opposé de la semelle 13 par rapport au corps 12. Le corps 12 et la poignée de préhension 11 du fer à repasser 10 peuvent être rapportés et fixés l'un sur l'autre, ou être formés d'un seul bloc, par exemple peuvent être réalisés dans une pièce monobloc en matière plastique obtenue par moulage.

La semelle 13 peut comprendre une face de repassage sensiblement plane, qui correspond à la face d'appui de la semelle 13 sur le socle 21 de la base de recharge 20. La semelle 13 peut comprendre au moins un orifice de sortie de vapeur 130 traversant la face de repassage et adapté pour laisser échapper la vapeur produite dans la chambre de vaporisation. La semelle 13 peut être réalisée en acier inox. La semelle 13 peut comprendre une extrémité avant pointue et une extrémité arrière arrondie de plus grande largeur que l'extrémité avant, pour une ergonomie de repassage améliorée.

Les moyens de guidage et de verrouillage 30, 40 peuvent comprendre une ailette 31 s'étendant vers l'arrière à partir du corps 12 du fer à repasser 10 et une cavité 32 formée dans la base de recharge 20. La cavité 32 présente une forme complémentaire de l'ailette 31 et est prévue pour recevoir l'ailette 31 de sorte à guider la mise en place du fer à repasser 10 sur la base de recharge 20 vers la position de recharge. En outre, l'ailette 31 insérée dans la cavité 32 contribue au maintien en position du fer à repasser 10 sur la base de recharge 20 lorsque le fer à repasser 10 est dans la position de recharge.

L'ailette 31 peut présenter une paroi sensiblement plane s'étendant principalement verticalement et vers l'arrière du fer à repasser 10. Une forme du talon du fer à repasser 10 peut être adaptée de sorte à ménager un espace de réception de l'ailette 31 sous une extrémité la plus arrière du fer à repasser 10, sans que l'ailette 31 ne dépasse vers l'arrière par rapport à l'extrémité la plus arrière du fer à repasser 10.

La cavité 32 s'étend dans le butoir 22 de la base de recharge 20. La cavité 32 peut former une ouverture étroite et allongée de type fente s'étendant selon une direction principale qui peut être sensiblement inclinée vers le bas par rapport à un support horizontal sur lequel serait posée la base de recharge 20, en particulier sensiblement parallèle à une direction d'inclinaison du plan de socle P du socle 21 de la base de recharge 20. Une largeur de la fente de la cavité 32 peut correspondre sensiblement à une largeur de l'ailette 31, de sorte que l'ailette 31 est maintenue en place entre les parois de la cavité 32 au contact des parois de la cavité 32 lorsque l'ailette 31 est insérée dans la cavité 32. Ainsi, l'ailette 31 s'insère parfaitement dans la cavité 32 lorsque le fer à repasser 10 est mis en place sur la base de recharge 20.

En alternative ou en outre, l'appareil électroménager peut comprendre tout autre moyen de guidage et de verrouillage du fer à repasser 10 sur la base de recharge 20 dans la position de recharge, par exemple des moyens magnétiques portés par le talon du fer à repasser 10 et la base de recharge 20, des attaches mécaniques du talon du fer à repasser 10 sur la base de recharge 20, des moyens d'encliquetage du talon du fer à repasser 10 sur la base de recharge 20, etc.

Un connecteur électrique 50 assure une alimentation électrique du fer à repasser 10 dans la position de recharge, en particulier peut assurer une alimentation électrique de la résistance chauffante intégrée dans l'élément chauffant du fer à repasser 10. Le connecteur électrique 50 comprend une première partie disposée sur la base de recharge 20 et une deuxième partie disposée au niveau du talon du fer à repasser 10. La deuxième partie du connecteur électrique 50 peut être une fiche électrique s'étendant vers l'arrière depuis le corps 12 du fer à repasser 10, par exemple à côté de l'ailette 31 et sensiblement parallèlement à l'ailette 31. La deuxième partie du connecteur électrique 50 peut comprendre trois contacts du connecteur électrique 50, les contacts étant parallèles les uns aux autres et s'étendant chacun vers l'arrière depuis le corps 12 du fer à repasser 10.

Comme l'ailette 31, la deuxième partie du connecteur électrique 50 peut s'étendre dans l'espace de réception de l'ailette 31 située sous l'extrémité la plus arrière du fer à repasser 10, sans dépasser vers l'arrière par rapport à l'extrémité la plus arrière du fer à repasser 10. La première partie du connecteur électrique 50 est disposée de sorte à être raccordée à la première partie du connecteur électrique 50 lorsque le fer à repasser 10 est dans la position de recharge, l'ailette 31 étant insérée dans la cavité 32. Ainsi, la recharge du fer à repasser 10 intervient dès lors que le fer à repasser 10 est dans la position de recharge, sans nécessiter d'action de la part de l'utilisateur. De manière préférentielle, le connecteur électrique 50 comporte des moyens magnétiques, tel un aimant, qui génèrent une force qui tend à raccorder les première et deuxièmes parties du collecteur électrique 50, lorsque le fer à repasser arrive au voisinage de la position de recharge.

La première partie du connecteur 50 peut être reçue dans une cavité de connecteur 35 formée dans la base de recharge 20, en particulier s'étendant dans le butoir 22 de la base de recharge 20. La cavité de connecteur 35 peut s'étendre par exemple à côté et parallèlement à la cavité 32 de réception de l'ailette 31.

La base de recharge 20 peut comprendre en outre un volet pivotant prévu pour être déplacé par l'ailette 31 depuis une position fermée jusqu'à une position ouverte lors de la mise en place du fer à repasser 10 sur la base de recharge 20. Le volet pivotant peut s'étendre au moins en partie dans la cavité 32 et dans la cavité de connecteur 35. Ainsi, la mise en place de l'ailette 31 dans la cavité 32 entraîne l'ouverture du volet pivotant, ce qui permet à la première partie et à la deuxième partie du connecteur électrique 50 du fer à repasser 10 de se raccorder pour alimenter en énergie électrique le fer à repasser 50, en particulier la résistance chauffante de l'élément chauffant du fer à repasser 10. L'élément chauffant est alors chauffé lorsque le fer à repasser 10 est dans la position de recharge. En revanche lorsque le fer à repasser 10 est dans une position de repassage, c'est-à-dire lorsque l'ailette 31 est retirée de la cavité 32, alors le volet pivotant est refermé automatiquement par des moyens de rappel, par exemple un ressort, la première partie et la deuxième partie du connecteur électrique 50 étant séparées et l'élément chauffant du fer à repasser 10 n'étant donc plus alimenté en énergie électrique. En outre, le volet pivotant est fermé, ce qui permet d'interdire l'accès à la première partie du connecteur électrique 50.

Une échancrure 33 peut être formée dans l'ailette 31, ainsi qu'illustré à titre d'exemple non limitatif en figure 1 et en figure 3. La base de recharge 20 comprend alors un pion de verrouillage 34 s'étendant en saillie depuis la base de recharge 20 de sorte à être reçu dans l'échancrure 33 lors de la mise en place du fer à repasser 10 sur la base de recharge 20. Le pion de verrouillage 34 coopère avec l'échancrure 33 lorsque le fer à repasser 10 est dans la position de recharge pour empêcher un soulèvement du talon du fer à repasser 10 par rapport à la base de recharge 20 lorsqu'une traction vers le haut est exercée sur la poignée de préhension 11. Ainsi, le talon du fer à repasser 10 est verrouillé sur la base de recharge 20, au contact de la base de recharge 20, lorsque le fer à repasser 10 est dans la position de recharge. La coopération entre l'échancrure 33 et le pion de verrouillage 34 empêche d'éloigner verticalement la partie arrière, c'est-à-dire le talon, du fer à repasser 10, par rapport au socle 21 au contact duquel elle repose.

L'échancrure 33 peut correspondre à un alésage formé dans l'ailette 31. L'échancrure 33 peut être formée au niveau d'un bord arrière de l'ailette 31, sur une partie du bord arrière de l'ailette 31, et peut s'étendre longitudinalement vers l'avant depuis le bord arrière de l'ailette 31. L'échancrure 33 peut être prévue pour permettre un engagement du pion de verrouillage 34 par un mouvement de recul du fer à repasser 10 dans un plan parallèle au plan de socle P, c'est-à-dire un mouvement de translation vers l'arrière du fer à repasser 10, par exemple dans un plan parallèle au plan de socle P incliné vers le bas. L'échancrure 33 représenté sur les figures 1 et 4 présente une forme sensiblement rectangulaire. Cependant, dans une variante de réalisation non représentée, l'échancrure 33 pourra présenter une forme sensiblement triangulaire, avec des bords qui divergent vers au niveau de l'extrémité ouverte de l'échancrure 33 pour faciliter l'insertion du pion de verrouillage 34 dans l'échancrure 33 lorsque le mouvement de recul du fer à repasser 10 n'est pas réalisé dans un plan parfaitement parallèle au plan du socle P.

Le pion de verrouillage 34 peut s'étendre dans la cavité 32 de réception de l'ailette 31, à proximité de la cavité 32, au-dessus de la cavité 32 de réception de l'ailette 31, ou dans toute autre position où il peut s'insérer dans l'échancrure 33 de l'ailette 31 lorsque le fer à repasser 10 est mis en place dans la position de recharge. Dans l'exemple illustré en figure 1 et en figure 4, le pion de verrouillage 34 est disposé au-dessus de la cavité 32, et s'étend sensiblement vers l'avant. Lorsque le fer à repasser 10 est mis en place dans la position de recharge, le pion de verrouillage 34 est engagé dans l'échancrure 33. Le pion de verrouillage 34 forme une butée haute empêchant de soulever le talon du fer à repasser 10 par rapport au socle 21 de la base de recharge 20 qui forme une butée basse pour le fer à repasser 10.

Les moyens de mise en place et de verrouillage 30, 40 peuvent comprendre au moins deux ailettes 31, ou tout nombre d'ailettes 31 envisageable. Au moins une ailette 31 comprend une échancrure 33, il n'est pas nécessaire que toutes les ailettes 31 soient échancrées. Un nombre de cavités 32 correspondant au moins au nombre d'ailettes 31 est formé dans la base de recharge 20. Un nombre de pions de verrouillage 34 correspondant au nombre d'ailettes 31 avec échancrure 33 s'étend en saillie depuis la base de recharge 20 de sorte à être chacun reçu dans une échancrure 33 correspondante lors de la mise en place du fer à repasser 10 sur la base de recharge 20. Les ailettes 31 peuvent être orientées parallèlement les unes aux autres et séparées d'une distance prédéterminée, et les deux cavités 32 sont également orientées parallèlement l'une à l'autre et séparées de la même distance prédéterminée. Les cavités 32 de réception des ailettes 31 peuvent être situées de part et d'autres d'une ou plusieurs cavités de connecteur 35 adaptées pour recevoir la première partie du connecteur 50.

La figure 1 et la figure 4 illustrent un tel exemple d'appareil électroménager comprenant un fer à repasser 10 comprenant deux ailettes 31, la deuxième partie du connecteur 50 étant logée entre les deux ailettes 31 et comprenant trois contacts. La base de recharge 20 comprend deux cavités 32 latérales, avec deux pions de verrouillage 34 situés au-dessus des deux cavités 32 latérales. Chacune des deux cavités 32 latérales reçoit une ailette 31 correspondante. La base de recharge 20 comprend en outre trois cavités de connecteur 35 centrales situées entre les deux cavités 32 latérales. Les cavités 32 latérales sont donc disposées de part et d'autre des cavités de connecteur 35 centrales. Chacune des trois cavités de connecteur 35 centrales reçoit un contact correspondant de la deuxième partie du connecteur 50. La première partie du connecteur 50 comprend trois éléments logés chacun dans une cavité de connecteur 35 centrale respective, de sorte à se raccorder aux trois contacts de la deuxième partie du connecteur 50 lorsque le fer à repasser 10 est dans la position de recharge.

Le socle 21 peut comporter un ou plusieurs rouleaux 210 sur lesquels la semelle 13 du fer à repasser 10 peut rouler lors du mouvement de recul du fer à repasser 10 dans un plan parallèle au plan de socle P. En particulier, ainsi qu'illustré à titre d'exemple non limitatif en figure 1 et en figure 4, le socle 21 peut comprendre un rouleau 210 avant et deux rouleaux 210 arrière faisant saillie sur la surface supérieure du socle 21. Les rouleaux 210 sont montés libres en rotation par rapport à un axe orienté suivant la direction de largeur, de sorte que la semelle 13 du fer à repasser 10 roule vers l'arrière sur les rouleaux 210 lors de la mise en place du fer à repasser 10 vers la position de recharge. Ainsi, les rouleaux 210 facilitent la mise en place du fer à repasser 10 vers la position de recharge.

Les moyens de mise en place et de verrouillage 30, 40 peuvent comprendre en outre un élément de blocage 40 rapporté et fixé de manière pivotante sur la base de recharge 20 entre une position repliée dans laquelle l'élément de blocage 40 libère le corps 12 du fer à repasser 10, et une position de verrouillage dans laquelle l'élément de blocage 40 engage le corps 12 du fer à repasser 10, par exemple dans laquelle l'élément de blocage 40 engage la tête du fer à repasser 10, de sorte à retenir le corps 12 entre l'élément de blocage 40 et la base de recharge 20.

Ainsi, la partie avant, c'est-à-dire la tête, du fer à repasser 10, est verrouillée sur la base de recharge 20, au contact de la base de recharge 20, lorsque le fer à repasser 10 est dans la position de recharge. Un appareil électroménager comprenant à la fois une ailette 31 avec échancrure 33 et un élément de blocage 40 tels que décrits ci-dessus est donc verrouillé au contact de la base de recharge 20 au niveau de sa tête et de son talon lorsque le fer à repasser 10 est dans la position de recharge. Cela permet un soulèvement de l'appareil électroménager entier, c'est-à-dire du fer à repasser 10 et de la base de recharge 20, lorsque l'utilisateur saisit la poignée de préhension 11.

L'élément de blocage 40 peut présenter la forme d'un arceau monté pivotant sur la base de recharge 20. L'arceau 40 est un moyen mécanique simple et fiable pour assurer le verrouillage de la tête du fer à repasser 10 au contact de la base de recharge 20.

Dans la position de verrouillage, l'arceau 40 peut s'étendre au contact d'une surface supérieure de la tête du fer à repasser 10. L'arceau 40 forme une butée haute empêchant de soulever la tête du fer à repasser 10 par rapport au socle 21 de la base de recharge 20 qui forme une butée basse pour le fer à repasser 10.

L'arceau 40 peut présenter une forme sensiblement triangulaire épousant le contour d'une bordure avant de la base de recharge 20. L'arceau 40 peut pivoter entre la position repliée, illustrée à titre d'exemple non limitatif en figure 1, et une position de verrouillage, illustrée à titre d'exemple non limitatif en figure 2. Dans la position repliée, l'arceau 40 peut être engagé dans une gorge de réception ménagée au niveau de la bordure avant de la base de recharge 20, en étant disposé parallèlement au plan de socle P de la base de recharge 20, par exemple dans le prolongement de la surface supérieure formant le socle 21 de la base de recharge 20, accolée à la surface supérieure à l'avant du socle 21. Dans la position de verrouillage, l'arceau 40 prend appui contre la surface supérieure du corps 12 du fer à repasser 10 au niveau de la partie avant du fer à repasser 10.

L'arceau 40 peut comporter une partie souple rapportée par surmoulage dans la partie creuse de l'arceau 40 venant au contact du corps 12 du fer à repasser 10 lorsque l'arceau 40 est en position de verrouillage. L'arceau 40 peut être constitué d'une pièce plastique comprenant deux branches définissant une forme sensiblement de V inversé. Les deux branches du V sont reliées par une entretoise insérée dans deux ouvertures ménagées dans des pattes disposées à l'intérieur de la base de recharge 20. L'entretoise s'étend sensiblement dans la direction de largeur correspondant à un axe de pivotement de l'arceau 40.

La base de recharge 20 peut comprendre un dispositif de déverrouillage manuel de l'arceau 40 actionnable au moyen d'un bouton, l'actionnement du bouton de déverrouillage permettant ensuite l'utilisateur de rabattre l'arceau 40 dans la position repliée. En alternative, la base de recharge 20 peut renfermer des moyens de rappel exerçant sur l'arceau 40 un couple de rappel dont le sens s'inverse au passage d'une position intermédiaire située entre une position de repassage et la position de recharge du fer à repasser 10, le couple de rappel ramenant l'arceau 40 vers la position repliée lorsque le fer à repasser 10 se trouve au voisinage de la position de repassage, et ramenant l'arceau 40 vers la position de verrouillage lorsque le fer à repasser 10 se trouve au voisinage de la position de recharge. Ainsi, le verrouillage et le déverrouillage de l'arceau 40 est automatique et ne nécessite aucune action manuelle de l'utilisateur. Plus particulièrement, les moyens de rappel peuvent comprendre un ressort, par exemple deux ressorts de torsion hélicoïdaux disposés à proximité d'une extrémité inférieure de chacune des branches de l'arceau 40. Chaque ressort comprend alors une première extrémité raccordée à la base de recharge 20 et une deuxième extrémité raccordée à une branche correspondante de l'arceau 40. De tels moyens de rappel sont illustrés plus en détails dans la demande de brevet FR 1 452 469 déposée par la demanderesse.

Bien que le présent exposé ait été effectué en se référant à des modes de réalisation spécifiques, des modifications et des changements peuvent être effectués sur ces exemples sans sortir de sa portée générale. En particulier, des caractéristiques individuelles des différents modes de réalisation illustrés/mentionnés peuvent être combinées dans des modes de réalisation additionnels.

## Revendications

1. Appareil électroménager de soin du linge, comprenant :
- un fer à repasser (10) sans fil comprenant un corps (12), une semelle (13) rapportée et fixée sur le corps (12), et une poignée de préhension (11) s'étendant depuis le corps (12),
- une base de recharge (20) présentant un socle (21) prévu pour recevoir la semelle (13) du fer à repasser (10), et
- des moyens de guidage et de verrouillage (30, 40) prévus pour guider une mise en place du fer à repasser (10) sur la base de recharge (20) vers une position de recharge et pour verrouiller une tête et un talon du fer à repasser (10) dans la position de recharge, de sorte à permettre un transport de l'appareil électroménager par la poignée de préhension (11) dans lequel les moyens de guidage et de verrouillage (30, 40) comprennent une ailette (31) s'étendant vers l'arrière à partir du corps (12) du fer à repasser (10) et une cavité (32) formée dans la base de recharge (20), la cavité (32) présentant une forme complémentaire de l'ailette (31) et étant prévue pour recevoir l'ailette (31) de sorte à guider la mise en place du fer à repasser (10) sur la base de recharge (20) vers la position de recharge, **caractérisé en ce qu'** une échancrure (33) est formée dans l'ailette (31) et dans lequel la base de recharge (20) comprend un pion de verrouillage (34) s'étendant en saillie depuis la base de recharge (20) de sorte à être reçu dans l'échancrure (33) lors de la mise en place du fer à repasser (10) sur la base de recharge (20), ledit pion de verrouillage (34) coopérant avec l'échancrure (33) lorsque le fer à repasser (10) est dans la position de recharge pour empêcher un soulèvement du talon du fer à repasser (10) par rapport à la base de recharge (20) lorsqu'une traction vers le haut est exercée sur la poignée de préhension (11).

2. Appareil électroménager selon la revendication 1, dans lequel le socle (21) s'étend sensiblement dans un plan de socle (P), le plan de socle (P) étant par exemple incliné en direction de la cavité (32), l'échancrure (33) étant prévue pour permettre un engagement du pion de verrouillage (34) dans l'échancrure (33) par un mouvement de recul du fer à repasser (10) dans un plan parallèle au plan de socle (P), une forme de l'échancrure (33) empêchant le soulèvement du talon du fer à repasser (10) par rapport au socle (21) lorsque le fer à repasser (10) est dans la position de recharge.

3. Appareil électroménager selon l'une quelconque des revendications 1 à 2, dans lequel les moyens de mise en place et de verrouillage (30, 40) comprennent un élément de blocage (40) rapporté et fixé de manière pivotante sur la base de recharge (20) entre une position repliée dans laquelle l'élément de blocage (40) libère le corps (12) du fer à repasser (10), et une position de verrouillage dans laquelle l'élément de blocage (40) engage le corps (12) du fer à repasser (10), par exemple dans laquelle l'élément de blocage (40) engage la tête du fer à repasser (10), de sorte à retenir le corps (12) entre l'élément de blocage (40) et la base de recharge (20).

4. Appareil électroménager selon la revendication 3, dans laquelle l'élément de blocage (40) présente la forme d'un arceau monté pivotant sur la base de recharge (20).

5. Appareil électroménager selon l'une quelconque des revendications 1 à 4, dans lequel le socle (21) s'étend sensiblement dans un plan de socle (P), et dans lequel le socle (21) comporte au moins un rouleau (210) sur lequel la semelle (13) du fer à repasser (10) peut rouler lors du mouvement de recul du fer à repasser (10) dans un plan parallèle au plan de socle (P).

6. Appareil électroménager selon l'une quelconque des revendications 1 à 5, comprenant en outre un connecteur électrique (50) assurant une alimentation électrique du fer à repasser (10) dans la position de recharge, le connecteur électrique (50) comprenant une première partie disposée sur la base de recharge (20) et une deuxième partie disposée au niveau du talon du fer à repasser (10).

7. Appareil électroménager selon la revendication 6, dans lequel la base de recharge (20) comprend en outre un volet pivotant prévu pour être déplacé par l'ailette (31) depuis une position fermée jusqu'à une position ouverte lors de la mise en place du fer à repasser (10) sur la base de recharge (20).

8. Appareil électroménager selon l'une quelconque des revendications 1 à 7, dans lequel la base de recharge (20) comprend un cordon d'alimentation électrique et le fer à repasser (10) comprend un élément chauffant prévu pour chauffer la semelle (13) lorsque le cordon d'alimentation électrique est relié à une prise électrique et que l'appareil électroménager est dans la position de recharge.
